# EUROPÄISCHE PATENTSCHRIFT

(11) **EP 1 149 554 B1**
(45) Veröffentlichungstag und Bekanntmachung des Hinweises auf die Patenterteilung: **07.06.2006**
(21) Anmeldenummer: 01104068.0
(22) Anmeldetag: 20.02.2001
(51) Int. Cl.: A47L 23/26, E04F 15/16

(54) **Fussmatte für Aussen- und Innenbereiche, insbesondere als Verbundkonstruktion für Bodenbelag**
Floor mat for indoor and outdoor use, in particular as composite structure for floor covering
Paillasson pour utilisation à l'intérieur et à l'extérieur, notamment comme structure composite de revêtement de sol

(30) Priorität: 19.04.2000 DE 20007218 U
(43) Veröffentlichungstag der Anmeldung: 31.10.2001
(73) Patentinhaber: Heinz, Michael, 35321 Laubach-Münster (DE)
(72) Erfinder: Heinz, Michael, 35321 Laubach-Münster (DE)
(74) Vertreter: Hoffmann, Klaus-Dieter

(56) Entgegenhaltungen:
- WO-A-99/34971
- DE-U- 9 401 006
- US-A- 5 190 799
- US-A- 5 486 392

## Beschreibung

Die Erfindung betrifft eine Fußmatte für Außen- und Innenbereiche, insbesondere als Verbundkonstruktion für Bodenbelag, mit einer Vielzahl zueinander paralleler und beabstandeter sowie auf ihrer Oberseite mit Borsten, Teppichstreifen und/oder dergleichen bestückter Profilelemente, die durch von letzteren lösbare elastische Verbindungselemente (Mattenverbinder) trennbar miteinander verbunden sind, auf denen die Profilelemente mit ihrer Unterfläche zumindest teilweise aufliegen und die eine rutschfeste Unterfläche und sich von ihrer gegenüberliegenden obereren Fläche aufwärts erstreckende, zueinander beabstandete Halterungselemente aufweisen, die in an der Unterfläche benachbarter Profilelemente vorgesehene Öffnungen halterungsmäßig derart eingreifen, daß die benachbarten Profilelemente mit Abstand zueinander lösbar verbunden sind. Die Profilelemente derartiger Fußmatten können aus Metall, z.B. Aluminium oder Messing, PVC oder Gummi gebildet, mit einem Schmutzkratzer und Begrenzungsleisten für die Borsten- und/oder Teppichstreifen versehen und/oder zu aufrollbaren Systemen gefügt sein. Eine solche Fußmatte ist aus der Druckschrift US-A-5 486 392 bekannt.

Bei einer bekannten derartigen Fußmatte für Außen- und Innenbereiche (DE-GM 200 07 218.8 - nach veräffentlicht) weisen die elastischen Verbindungselemente (Mattenverbinder) ein plattenartiges Basisteil auf, auf dessen Längsachse zwei zueinander beabstandete Halterungsbolzen in jeweils gleichem Abstand zum jeweiligen zugeordneten Ende des Basisteils angeordnet sind. Die Halterungsbolzen greifen paßmäßig in entsprechende Bohrungen ein, die in der Unterfläche benachbarter Profilelemente vorgesehen sind. Mittig zwischen den Halterungselemenetn ist ein sich rechtwinklig zur Längsachse des Basisteils erstreckendes noppenartiges Ausrichtelement auf der oberen Fläche des Basisteils vorgesehen. Diese Fußmatte läßt sich einfach und flexibel an die geforderten Maße des gewünschten Bodenbelags für Außen- und Innenbereiche anpassen, indem die Profilelemente mittels der lösbaren Mattenverbinder an die Fußmatte einfach und schnell angefügt bzw. von dieser abgetrennt werden. Die Fußmatte läßt sich verhältnismäßig leicht reinigen und sie ist aufrollbar, um den angesammelten Schmutz unter der Fußmatte zu entfernen. Bedingt durch die Einteiligkeit der die benachbarten Profilelemente verbindenden Mattenverbinder ist jedoch zum Aufrollen der Fußmatte ein verhältnismäßig großer Kraftaufwand erforderlich.

Der Erfindung liegt daher die Aufgabe zugrunde, eine Fußmatte für Außen- und Innenbereiche der oben beschriebenen Art, insbesondere als Verbundkonstruktion für Bodenbelag, bei Aufrechterhaltung ihrer genannten Vorteile dahingehend weiterzuentwickeln, daß ihre Aufrollbarkeit bei gleichzeitig weiterer Steigerung der Stabilität der Fußmatte verbessert wird.

Diese Aufgabe wird erfindungsgemäß dadurch gelöst, daß jedes Verbindungselement drei zueinander parallele plattenartige Teile aufweist, die an ihren benachbarten Längskanten scharniermäßig miteinander verbunden sind, wobei das mittlere Teil aus einem verhältnismäßig weichen Kunststoff und die beiden außenliegenden Teile aus einem verhältnismäßig harten Kunststoff gebildet sind, daß die zueinander benachbarten Profilelemente mit ihrer Unterfläche teilweise jeweils nur auf der oberen Fläche des zugeordneten außenliegenden Teils aufliegen, von dem sich jeweils ein über die Länge des letzteren erstreckendes Halterungselement mit widerhakenförmigen Querschnittsprofil aufwärts in eine an der Unterfläche des zugeordneten Profilelementes entsprechend ausgebildete Widerlagernut erstreckt und in dieser gehaltert ist, daß das mittelere Teil des Verbindungselementes den Abstand zwischen den zueinander benachbarten Profilelementen überbrückend zwischen den einandergegenüberliegenden unteren Längskanten der Profilelemente angeordnet ist und mittig ein auf seiner oberen Fläche senkrecht stehendes und sich über seine Länge erstreckendes Stabilisierungselement aufweist, dessen obere Längskanten in der Ebene der oberen Flächen der Profilelemente zu diesen beabstandet liegen, und daß die außenliegenden Teile in Bezug auf das mittlere Teil nach abwärts oder aufwärts in eine Stellung verschwenkbar sind, in der die mit den außenliegenden Teilen des Verbindungselementes verbundenen Unterflächen der zueinander benachbarten Profilelemente einandergegenüberliegen bzw. in der die zueinander benachbarten Profilelemente mit ihren einandergegenüberliegenden Längsseiten an den oberen Längskanten des Stabiliserungselementes des mittleren Teils des Verbindungselementes zum Anschlag kommen.

Bevorzugt sind die Verbindungselemente einstückig hergestellt und die Scharniere zwischen dem mittleren Teil und den außenliegenden Teilen durch Materialverdünnungen und/oder Perforierungen gebildet. Die Verbindungselemente sind vorteilhafterweise im Spritzgußverfahren als Meterware hergestellt und angepaßt an die Länge der Profilelemente zugeschnitten.

Weitere vorteilhafte Ausgestaltungen der erfindungsgemäßen Fußmatte ergeben sich aus den Patentansprüchen 3 bis 10.

Die erfindungsgemäße Fußmatte läßt sich einfach und flexibel an die geforderten Ausmaße des gewünschten Bodenbelags für Außen- und Innenbereiche anpassen, indem die Profilelemente, die auch z.B. die Form quadratischer Fliesen haben können, je nach Belieben mittels der lösbaren Mattenverbinder an die Fußmatte einfach und schnell angefügt bzw. von dieser abgetrennt werden können. Hierbei erweist sich das Vorliegen der Mattenverbinder als Meterware, die entsprechend der Länge der verwendeten Profilelemente längenmäßig zugeschnitten werden kann, als besonders günstig. Die erfindungsgemäße Fußmatte ist sehr stabil und läßt sich verhältnismäßig leicht reinigen. Bedingt durch die dreiteiligen elastischen Mattenverbinder läßt sich die Fußmatte sehr gut aufrollen, um z.B. den angesammelten Schmutz unter der Fußmatte zu entfernen. Die spezielle Gestaltung der Halterungselemente der Verbindungselemente gewährleistet eine sichere und stabile Befestigung der benachbarten Profilelemente auf den außenliegenden Teilen der Verbindungselemente und zugleich ein ausreichendes Bewegungsspiel beim Aufrollen der Fußmatte. Korrespondierend ermöglichen die Stabilisierungselemente der Verbindungselemente ein einfaches und genaues Ausrichten der Profilemente, begrenzen ein Verschwenken benachbarter Profilelemente nach aufwärts und vermitteln zugleich den Eindruck einer fugenlosen Fußmattenoberfläche. Auch eignen sich die Verbindungselemente zum schnellen und bequemen Verbinden von im Grundriß beliebig geformten Bodenbelägen sowie von Trittrosten an Maschinen- oder anderen Arbeitsplätzen.

Ausführungsformen der erfindungsgemäßen Fußmatte werden nun anhand der Zeichnungen erläutert. In diesen sind:
**Fig. 1** eine Stirnansicht einer ersten Ausführungsform der Fußmatte ohne Bestückung,
**Fig. 2** eine vergrößerte Detailansicht A der ersten Ausführungsform der Fußmatte nach Fig. 1 mit schematisch dargestellter Teppichstreifen- und Borstenbestückung eines der benachbarten Profilelemente,
**Fig. 3** eine Stirnansicht einer Anordnung von zwei durch ein Verbindungselement verbundenen Profilelemente gemäß der ersten Ausführungsform der Fußmatte nach Fig. 1 nach erfolgter Aufwärtsverschwenkung der außenliegenden Teile des Verbindungselementes,
**Fig. 4** eine Aufrißansicht eines Profilementes einer zweiten Ausführungsform der Fußmatte,
**Fig. 5** eine vergrößerte Aufrißansicht des Verbindungselementes der zweiten Ausführungsform der Fußmatte und
**Fig. 6** eine verkleinerte perspektivische Darstellung des Verbindungselementes nach Fig. 5.

Aus Fig. 1, die eine Stirnansicht einer ersten Ausführungsform der Fußmatte für Außen- und Innenbereiche zeigt, gehen vier zueinander parallele Profilelementen 1 mit einer rutschfesten Unterfläche 7 hervor, die im Abstand zueinander angeordnet und durch lösbare elastische Verbindungselemente 2 trennbar miteinander verbunden sind. Die mögliche Bestückung 3 der oberen Fläche 4 der Profilelemente 1 mit Borsten, Teppichstreifen und/oder dergleichen ist nicht in Fig. 1, sondern in Fig. 2 schematisch dargestellt, die eine vergrößerte Detailansicht A von zwei benachbarten Profilelementen 1 der ersten Ausführungsform der Fußmatte nach Fig. 1 zeigt. Die Profilelemente 1 weisen auf der oberen Fläche 4 in Nähe ihrer Längsseiten 5 jeweils eine zu letzteren parallel verlaufende Begrenzungsleiste 6 , die auch als Schmutzkratzer dient, für die Bestückung 3 und, wie die Fig. 1 und 2 verdeutlichen, zwei Widerlagernuten 10 auf, die sich jeweils von der Unterfläche 7 der Profilelemente 1 senkrecht in deren Körper 8 in der Längsebene 9 jeder Begrenzungsleiste 6 hinein erstrecken und über die Länge des Profilelementes 1 verlaufen.

Wie aus den Fig. 1, 3 und 5 hervorgeht, weist jedes elastische Verbindungselement 2 drei zueinander parallel plattenartige Teile 11, 12, 13 auf, die scharniermäßig miteinander verbunden sind, wobei das mittlere Teil 12 aus einem verhältnismäßig weichen Kunststoff wie z.B.TPE und die beiden außenliegenden Teile 11 und 13 aus einem verhältnismäßig harten Kunststoff wie z.B. H. PVC gebildet sind. Von der oberen Fläche 14 der außenliegenden Teile 11 und 13 des Verbindungselementes 2 erstreckt sich jeweils ein Halterungselement 15 mit einem widerhakenförmigen Querschnittsprofil in eine der zugeordneten Widerlagernuten 10 der zueinander benachbarten Profilelemente 1, die mit ihrer Unterfläche 7 jeweils teilweise auf der oberen Fläche 14 des zugeordneten außenliegenden Teils 11 bzw. 13 des Verbindungselementes 2 aufliegen, Das Halterungselement 15 ist in der Widerlagernut 10 sicher sowie mit Bewegungsspiel und bei Bedarf lösbar gehaltert. Das mittlere Teil 12 des Verbindungselementes 2 überbrückt den Abstand 16 zwischen den zueinander benachbarten Profilelementen 1 und ist zwischen den einandergegenüberliegenden unteren Längskanten 17 der Profilelemente 1 angeordnet. Die Stärke der außenliegenden Teile 11 und 13 und des mittleren Teils 12 des Verbindungselementes 2 ist in etwa gleich, und die Scharniere 18 zwischen dem mittleren Teil 12 und den beiden außenliegenden Teilen 11 und 13 sind durch Materialverdünnungen gebildet.

Das mittlere Teil 12 des Verbindungselementes 2 weist mittig ein auf seiner oberen Fläche 19 senkrecht stehendes und sich über seine Länge erstreckendes Stabilisierungselement 20 auf, dessen obere Längskanten 21 in der Ebene 22 der oberen Flächen 4 der zueinander benachbarten Profilelemente 1 zu diesen beabstandet liegen. Die außenliegenden Teile 11 und 13 sind in Bezug auf das mittlere Teil 12 des Verbindungselementes 2 abwärts oder aufwärts in eine Stellung verschwenkbar, in der die mit den außenliegenden Teilen 11 und 13 des Verbindungselementes 2 verbundenen Unterflächen 7 der zueinander benachbarten Profilelemente 1 einander gegenüberliegen bzw. in der die zueinander benachbarten Profilelemente 1 mit ihren einander gegenüberliegenden Längsseiten 5 an den oberen Längskanten 21 des Stabilisierungselementes 20 des mittleren Teils 12 des Verbindungselementes 2 zum Anschlag kommen (Fig. 3).

Im Querschnitt gesehen, weist das Stabilierungselement 20, wie am besten aus Fig. 2 hervorgeht, einen sich vom mittleren Teil 12 des Verbindungselementes 2 senkrecht aufwärts erstreckenden ersten Abschnitt 23 und in Höhe des unteren Drittels des letzteren jeweils eine Verstärkungsrippe 24 auf, die von der zugeordneter Längsseite 25 des ersten Abschnitts 23 so weit senkrecht vorsteht, daß jeweils ein gleicher Abstand 26 zum benachbarten Profilelement 1 eingehalten ist. Die dem Profilelement 1 gegenüberliegende Fläche 27 jeder Verstärkungsrippe 24 verläuft aufwärts unter einer zum ersten Abschnitt 23 des Stabilisierungselementes 20 gerichteten Neigung und bildet bei einer Verschwenkung der außenliegenden Teile 11 und 13 des Verbindungselementes 2 nach oben um 15° einen Anschlag für das benachbarte Profilelement 1, wie Fig. 3 zeigt. Am oberen Ende 28 des ersten Abschnitts 23 des Stabilisierungselementes 20 ist beidseitig spiegelbildlich ein sich gegen das benachbarte Profilelement 1 erstreckender zweiter Abschnitt 29 vorgesehen, dessen obere Längskante 21 in der Ebene 22 der oberen Fläche 4 des Profilelementes 1 zu diesem beabstandet angeordnet ist.

Bei der aus den Fig. 1 bis 3 hervorgehenden ersten Ausführungsform der Fußmatte sind die spiegelbildlichen zweiten Abschnitte 29 des Stabilisierungselementes 20 so geformt, daß die von ihnen gebildete obere Fläche 30 plan ist. Ferner ist bei der ersten Ausführungsform der Fußmatte das widerhakenartige Querschnittsprofil des Halterungselementes 15 gebildet aus einem sich von der oberen Fläche 16 des außenliegenden Teils 11 bzw. 13 des Verbindungselementes 2 senkrecht aufwärts erstreckenden ersten Abschnitt 31, der im unteren Drittel einen größeren Durchmesser als der restliche erste Abschnitt 31 und eine einwärts gerichtete Anschlagrippe 32 aufweist, sowie aus einem am Ende 33 des ersten Abschnitts 31 auswärts gerichteten zweiten Abschnitt 34 in Form einer Anschlagfeder mit einem horizontal auswärts gerichteten ersten Schenkel 35 und einem von dessen äußeren Ende 36 aufwärts und einwärts gerichteten zweiten Schenkel 37. Die Anschlagfeder 35, 37 und die Anschlagrippe 32 greifen an der Innenwand 38 der Widerlagernut 10 an, und der erste Schenkel 35 der Anschlagfeder 35, 37 ist unter Spiel einer horizontalen Widerlagerfläche 39 der Innenwand 38 der Widerlagernut 10 zugeordnet.

Bei einer aus zweiten Ausführungsform der Fußmatte ist, wie aus den Fig. 5 und 6 hervorgeht, das widerhakenförmige Querschnittsprofil des Halterungselementes 15 gebildet aus einem sich von der oberen Fläche 16 des zugeordneten außenliegenden Teils 11 bzw. 13 des Verbindungselementes 2 senkrecht nach oben erstreckenden kürzeren ersten Abschnitt 40, aus einem zu diesem parallelen und oberhalb von diesem angeordneten längeren zweiten Abschnitt 41, der in einer zur Ebene 42 des ersten Abschnitts 40 einwärts versetzten Ebene 43 verläuft und dessen unteres Ende 44 mit dem oberen Ende 45 des ersten Abschnitts 40 durch einen winklig aufwärts verlaufenden dritten Abschnitt 46 verbunden ist, der einen Anschlag bildet, aus einem vierten Abschnitt 47, der vom oberen Ende 48 des zweiten Abschnitts 41 unter Bildung eines auswärts gerichteten Hakens unter einem Winkel von 45° abwärts verläuft, sowie aus einer einwärts gerichtete Anschlagnase 49, die in Höhe des oberen Drittels des zweiten Abschnitts 41 an diesem ausgebildet ist. Das untere Ende 50 des vierten Abschnitts 47 und die einwärts gerichtete Anschlagnase 49 des Halterungselementes 15 stehen mit korrespondierenden Anschlagflächen 51 bzw. 52 der zugeordneten Widerlagernut 10 (Fig. 4) der zueinander benachbarten Profilelemente 1 mit Bewegungsspiel in Eingriff.

Bei der zweiten Ausführungsform der Fußmatte sind, wie die Fig. 5 und 6 verdeutlichen, die spiegelbildlichen zweiten Abschnitte 29 des Stabilisierungselementes 20 so geformt, daß die von diesen gebildete obere Fläche 30 des Stabilisierungselementes 20 konkav ist.

Die Verbindungselemente 2 beider Ausführungsformen der Fußmatte sind bevorzugt im Spritzgußverfahren einstückig hergestellt.

## Patentansprüche

1. Fußmatte für Außen- und Innenbereiche, insbesondere als Verbundkonstruktion für Bodenbelag, mit einer Vielzahl zueinander paralleler und beabstandeter sowie auf ihrer Oberseite mit Borsten, Teppichstreifen und/oder dergleichen bestückter Profilelemente, die durch von letzteren lösbare elastische Verbindungselemente (Mattenverbinder) trennbar miteinander verbunden sind, auf denen die Profilelemente mit ihrer Unterfläche zumindest teilweise aufliegen und die eine rutschfeste Unterfläche und sich von der gegenüberliegenden oberen Fläche aufwärts erstreckende, zueinander beabstandete Halterungselemente aufweisen, die in an der Unterfläche benachbarter Profilelemente vorgesehene Öffnungen halterungsmäßig derart eingreifen, daß die benachbarten Profilemente mit Abstand zueinander lösbar verbunden sind,
**dadurch gekennzeichnet, daß**
jedes Verbindungselement (2) drei zueinander parallele plattenartige Teile (11, 12, 13) aufweist, die an ihren benachbarten Längskanten scharniermäßig miteinander verbunden sind, wobei das mittlere Teil (12) aus einem verhältnismäßig weichen Kunststoff und die beiden außenliegenden Teile (11 und 13) aus einem verhältnismäßig harten Kunststoff gebildet sind, daß die zueinander benachbarten Profilelemente (1) mit ihrer Unterfläche (7) teilweise jeweils nur auf der oberen Fläche (16) des zugeordneten außenliegenden Teils (11 bzw. 13) aufliegen, von dem sich jeweils ein über die Länge des letzteren erstreckendes Halterungselement (15) mit widerhakenförmigen Querschnittsprofil aufwärts in eine an der Unterfläche (7) des zugeordneten Profilelementes (1) entsprechend ausgebildete Widerlagernut (10) erstreckt und in dieser gehaltert ist, daß das mittlere Teil (12) des Verbindungselementes (2) den Abstand (16) zwischen den zueinander benachbarten Profilelementen (1) überbrückend zwischen den einandergegenüberliegenden unteren Längskanten (17) der Profilelemente (1) angeordnet ist und mittig ein auf seiner oberen Fläche (19) senkrecht stehendes und sich über seine Länge erstreckendes Stabilisierungselement (20) aufweist, dessen obere Längskanten 21 in der Ebene (22) der oberen Flächen (4) der Profilelemente zu diesen beabstandet liegen, und daß die außenliegenden Teile (11 und 13) in Bezug auf das mittlere Teil (12) nach abwärts oder aufwärts in eine Stellung verschwenkbar sind, in der die mit den außenliegenden Teilen (11 und 13) des Verbindungselementes (2) verbundenen Unterflächen (7) der zueinander benachbarten Profilelemente (1) einandergegenüberliegen bzw. in der die zueinander benachbarten Profilelemente (1) mit ihren einandergegenüberliegenden Längsseiten (5) an den oberen Längskanten (21) des Stabilisierungselementes (20) des mittleren Teils (12) des Verbindungselementes (2) zum Anschlag kommen.

2. Fußmatte nach Anspruch 1, **dadurch gekennzeichnet, daß** die Verbindungselemente (2) einstückig hergestellt und die Scharniere (18) zwischen dem mittleren Teil (12) und den außenliegenden Teilen (11 und 13) durch Materialverdünnungen gebildet sind.

3. Fußmatte nach einem der vorhergehenden Ansprüche, **dadurch gekennzeichnet, daß** das widerhakenförmigen Querschnittsprofil des Halterungselementes (15) gebildet ist aus einem sich von der oberen Fläche (16) des zugeordneten außenliegenden Teils (11 bzw. 13) des Verbindungselementes (2) senkrecht nach oben erstreckenden kürzeren ersten Abschnitt (40), aus einem zu diesem parallelen und oberhalb von diesem angeordneten längeren zweiten Abschnitt (41), der in einer zur Ebene (42) des ersten Abschnitts (40) einwärts versetzten Ebene (43) verläuft und dessen unteres Ende (44) mit dem oberen Ende (45) des ersten Abschnitts (40) durch einen winklig aufwärts verlaufenden dritten Abschnitt (46) verbunden ist, der einen Anschlag bildet, aus einem vierten Abschnitt (47), der vom oberen Ende (48) des zweiten Abschnitts (41) unter Bildung eines auswärts gerichteten Hakens unter einem Winkel von 45° abwärts verläuft, sowie aus einer einwärts gerichtete Anschlagnase (49), die in Höhe des oberen Drittels des zweiten Abschnitts (41) an diesem ausgebildet ist, wobei das untere Ende (50) des vierten Abschnitts (47) und die einwärts gerichtete Anschlagnase (49) mit korrespondierend angeordneten Anschlagflächen (51 bzw. 52) der zugeordneten Widerlagernut (10) der benachbarten Profilelemente (1) mit Bewegungsspiel in Eingriff stehen.

4. Fußmatte nach einem der Ansprüche 1 und 2, **dadurch gekennzeichnet, daß** das widerhakenartige Querschnittsprofil des Halterungselementes (15) gebildet ist aus einem sich von der oberen Fläche (16) des außenliegenden Teils (11 bzw. 13) des Verbindungselementes (2) senkrecht aufwärts erstreckenden ersten Abschnitt (31), der im unteren Drittel einen größeren Durchmesser als der restliche ersten Abschnitt (31) sowie eine einwärts gerichtete Anschlagrippe (32) aufweist, sowie aus einem am Ende (33) des ersten Abschnitts (31) auswärts gerichteten zweiten Abschnitt (34) in Form einer Anschlagfeder mit einem horizontal auswärts gerichteten ersten Schenkel (35) und einem von dessen äußeren Ende (36) aufwärts und einwärts gerichteten zweiten Schenkel (37), wobei die Anschlagfeder (35, 37) und die Anschlagrippe (32) an der Innenwand (38) der Widerlagernut (10) angreifen und der erste Schenkel (35) der Anschlagfeder (35, 37) unter Spiel einer horizontalen Widerlagerfläche (39) der Innenwand (38) der Widerlagernut (10) zugeordnet ist.

5. Fußmatte nach einem der vorhergehenden Ansprüche, **dadurch gekennzeichnet, daß** das Stabilisierungselement (20) - gesehen im Querschnitt - gebildet ist aus einem sich von dem mittleren Teil (12) des Verbindungselementes (2) senkrecht aufwärts erstreckenden ersten Abschnitt (23) mit in Höhe des unteren Drittels vorgesehenen Verstärkungsrippen (24), die jeweils von der zugeordneten Längsseite (25) des ersten Abschnitts (23) so weit senkrecht vorstehen, daß jeweils ein gleicher Abstand (26) zum benachbarten Profilelement (1) eingehalten ist, wobei die dem Profilelement (1) gegenüberliegende Fläche (27) jeder Verstärkungsrippe (26) aufwärts unter einer zum ersten Abschnitt (23) des Stabilisierungselementes (20) gerichteten Neigung verläuft und bei einer Verschwenkung der außenliegenden Teile (11 und 13) des Verbindungselementes (2) nach oben um 15° einen Anschlag für das benachbarte Profilelement (1) bildet, und aus am oberen Ende (28) des ersten Abschnitts (23) beidseitig spiegelbildlich vorgesehene zweite Abschnitte (29), die sich gegen das jeweils benachbarte Profilelement (1) erstrecken und deren obere Längskanten (21) in der Ebene (22) der oberen Flächen (4) der Profilemente (1) zu diesen beabstandet angeordnet sind.

6. Fußmatte nach Anspruch 5, **dadurch gekennzeichnet, daß** die spiegelbildlich angeordneten zweiten Abschnitte (29) des Stabilisierungselementes (20) so geformt sind, daß die von diesen gebildete obere Fläche (30) des Stabilisierungselementes (20) plan ist.

7. Fußmatte nach Anspruch 5, **dadurch gekennzeichnet, daß** die spiegelbildlich angeordneten zweiten Abschnitte (29) des Stabiliserungselementes (20) so geformt sind, daß die von diesen gebildete obere Fläche (30) des Stabilisierungselementes (20) konkav ist.

8. Fußmatte nach einem der vorhergehenden Ansprüche, **dadurch gekennzeichnet, daß** die außenliegenden Teile (11 und 13) und das Stabiliserungselement (20) des mittleren Teils (12) des Verbindungselementes (2) aus H.PVC und die Basis des mittleren Teils (12) des Verbindungselementes (2) aus weichen Kunststoff (TPE) hergestellt sind.

9. Fußmatte nach einem der vorhergehenden Ansprüche, **dadurch gekennzeichnet, daß** die spiegelbildlichen zweiten Abschnitte (29) des Stabilisierungselementes (20) aus einem weichen Kunststoff (TPE) gebildet sind.

10. Fußmatte nach einem der vorhergehenden Ansprüche, **dadurch gekennzeichnet, daß** die Verbindungselemente (2) als Meterware im Spritzgußverfahren hergestellt und angepaßt an die Länge der Profilelemente (1) längenmäßig zugeschnitten sind.

## Claims

1. Floor mat for indoor and outdoor use, in particular as composite structure for floor covering, with a plurality of profile elements arranged parallel to one another and spaced apart and equipped on their upper face with bristles, carpet strips and/or the like and which are connected to one another to be separable by elastic connection elements (mat connectors) which are removable from said profile elements, on which connection elements the profile elements at least partially rest with their lower surface and which have a non-skid lower surface and retaining elements spaced apart from one another and extending upwards from the opposing upper surface and which are engaged supportingly in apertures provided on the lower surface of adjacent profile elements, such that the adjacent profile elements are releaseably connected to one another with a spacing between them,
**characterised in that**
each connection element (2) comprises three plate-like parts (11, 12, 13) parallel to one another, which are hingeably connected to one another at their adjacent longitudinal edges, the central part (12) being formed from relatively soft plastics and the two outer parts (11 and 13) from relatively rigid plastics, **in that** the profile elements (1) adjacent to one another only partially rest with their lower surface (7) on the respective upper surface (16) of the associated outer part (11 and/or 13), from which one respective retaining element (15) extending along the length of the latter and with a barbed cross-sectional profile extends upwards into an abutment groove (10) correspondingly formed on the lower surface (7) of the associated profile element (1) and is held therein, **in that** the central part (12) of the connection element (2) bridging the distance (16) between the profile elements (1) adjacent to one another is arranged between the opposing lower longitudinal edges (17) of the profile elements (1) and at the centre comprises a perpendicular stabilising element (20) on its upper surface (19) and extending along its length, whose upper longitudinal edges (21) are located at a distance therefrom in the plane (22) of the upper surfaces (4) of the profile elements and **in that** the outer parts (11 and 13) may be pivoted relative to the central part (12) downwards or upwards into a position in which the lower surfaces (7) of the profile elements (1) adjacent to one another and connected to the outer parts (11 and 13) of the connection element (2) oppose one another and/or in which the profile elements (1) adjacent to one another are brought with their opposing longitudinal faces (5) into abutment against the upper longitudinal edges (21) of the stabilising element (20) of the central part (12) of the connection element (2).

2. Floor mat according to claim 1, **characterised in that** the connection elements (2) are produced in one piece and the hinges (18) are formed between the central part (12) and the outer parts (11 and 13) by thinning the material.

3. Floor mat according to any one of the preceding claims, **characterised in that** the barbed cross-sectional profile of the retaining element (15) is formed from a shorter first portion (40) extending upwards perpendicular from the upper surface (16) of the associated outer part (11 and/or 13) of the connection element (2), from a longer second portion (41) arranged parallel to and above said shorter first portion and which extends in a plane (43) offset inwardly from the plane (42) of the first portion (40) and whose lower end (44) is connected to the upper end (45) of the first portion (40) by a third portion (46) extending upwards at an angle and which forms a stop, from a fourth portion (47) which extends downwards from the upper end (48) of the second portion (41) by forming an outwardly oriented hook at an angle of 45°, and from an inwardly oriented stop lug (49) which is configured on the upper third of the second portion (41), the lower end (50) of the fourth portion (47) and the inwardly oriented stop lug (49) being in engagement with correspondingly arranged stop surfaces (51 and/or 52) of the associated abutment groove (10) of the adjacent profile element (1) with clearance of movement.

4. Floor mat according to one of claims 1 and 2, **characterised in that** the barb-like cross-sectional profile of the retaining element (15) is formed from a first portion (31) extending upwards perpendicular from the upper surface (16) of the outer part (11 and/or 13) of the connection element (2) and which in the lower third has a larger diameter than the remaining first portion (31) and an inwardly oriented stop rib (32) and from a second portion (34) oriented outwardly on the end (33) of the first portion (31) in the form of a stop spring with a horizontally outwardly oriented first leg (35) and a second leg (37) oriented upwardly and inwardly from its outer end (36), the stop spring (35, 37) and the stop rib (32) engaging on the inner wall (38) of the abutment groove (10) and the first leg (35) of the stop spring (35, 37) being associated with clearance with a horizontal abutment surface (39) of the inner wall (38) of the abutment groove (10).

5. Floor mat according to any one of the preceding claims, **characterised in that** the stabilising element (20) - seen in cross section - is formed from a first portion (23) extending upwards perpendicular from the central part (12) of the connection element (2), with reinforcing ribs (24) provided at the height of the lower third thereof, which respectively project perpendicular from the associated longitudinal face (25) of the first portion (23) to such an extent that the same distance (26) is maintained from the respective adjacent profile element (1), the surface (27) of each reinforcing rib (26), opposing the profile element (1), extending upwards at an angle oriented toward the first portion (23) of the stabilising element (20) and, when pivoting the outer parts (11 and 13) of the connection element (2) upwardly by 15°, forming a stop for the adjacent profile element (1) and from second portions (29) provided symmetrically on both sides at the upper end (28) of the first portion (23) and which extend toward the respective adjacent profile element (1) and whose upper longitudinal edges (21) are arranged at a distance therefrom in the plane (22) of the upper surfaces (4) of the profile elements (1).

6. Floor mat according to claim 5, **characterised in that** the symmetrically arranged second portions (29) of the stabilising element (20) are formed such that the upper surface (30) of the stabilising element (20) formed therefrom is planar.

7. Floor mat according to claim 5, **characterised in that** the symmetrically arranged second portions (29) of the stabilising element (20) are formed such that the upper surface (30) of the stabilising element (20) formed therefrom is concave.

8. Floor mat according to any one of the preceding claims, **characterised in that** the outer parts (11 and 13) and the stabilising element (20) of the central part (12) of the connection element (2) are produced from HPVC and the base of the central part (12) of the connection element (2) from soft plastics (TPE).

9. Floor mat according to any one of the preceding claims, **characterised in that** the symmetrical second portions (29) of the stabilising element (20) are formed from soft plastics (TPE).

10. Floor mat according to any one of the preceding claims, **characterised in that** the connection elements (2) are produced by the metre in an injection moulding process and are cut to length to match the length of the profile elements (1).

## Revendications

1. Paillasson pour intérieur et extérieur, servant notamment de structure composite pour revêtement de sol, comprenant une multitude de soies, bandes de moquette et/ou éléments profilés armés de manière similaire qui sont reliés entre eux de manière séparable par des éléments de liaison (connecteurs de tapis) élastiques dissociables de ces derniers, éléments de liaison sur lesquels les éléments profilés reposent du moins partiellement par leur surface inférieure et qui comportent une surface antidérapante et des éléments de fixation s'étendant vers le haut depuis la surface supérieure opposée et placés à distance les uns des autres, qui s'engrènent au niveau fixation dans des orifices prévus sur la surface inférieure d'éléments profilés voisins de manière à ce que les éléments profilés voisins soient reliés de manière amovible avec une distance entre eux,
**caractérisé en ce que**
chaque élément de liaison (2) comporte trois pièces (11, 12, 13) en forme de plaques parallèles entre elles qui sont reliées entre elles à la manière d'une charnière par leurs arêtes longitudinales voisines, la pièce centrale (12) étant composée d'une matière plastique relativement molle et les autres pièces (11 et 13) placées à l'extérieur d'une matière plastique relativement dure, que les éléments profilés voisins les uns des autres (1) ne reposent partiellement par leur surface inférieure (7) que respectivement sur la surface supérieure (16) de la pièce placée à l'extérieur associée (11 ou 13), d'où respectivement un élément de fixation (15) s'étendant sur la longueur de cette dernière et présentant un profil des section transversale en forme d'ardillon s'étend vers le haut dans une rainure de contre-palier (10) réalisée en conséquence sur la surface inférieure (7) de l'élément profilé associé (1) et est fixé dans celle-ci, que la pièce centrale (12) de l'élément de liaison (2) est disposée, en enjambant la distance (16) entre les éléments profilés voisins les uns des autres (1), entre les arêtes longitudinales (17) opposées des éléments profilés (1) et comporte au centre un élément de stabilisation (20) se dressant à la verticale sur sa surface supérieure (19) et s'étendant sur sa longueur, dont les arêtes longitudinales supérieures (21) se trouvent dans le plan (22) des surfaces supérieures (4) des éléments profilés à distance de ceux-ci et que les pièces placées à l'extérieur (11 et 13) peuvent pivoter par rapport à la pièce centrale (12) vers le bas ou vers le haut dans une position dans laquelle les surfaces inférieures (7) reliées aux pièces placées à l'extérieur (11 et 13) de l'élément de liaison (2) des éléments profilés voisins les uns des autres (1) sont opposées les unes des autres ou dans laquelle les éléments profilés voisins les uns des autres (1) viennent buter par leurs côtés longitudinaux opposés (5) sur les arêtes longitudinales supérieures (21) de l'élément de stabilisation (20) de la pièce centrale (12) de l'élément de liaison (2).

2. Paillasson selon la revendication 1, **caractérisé en ce que** les éléments de liaison (2) sont fabriqués d'une pièce et les charnières (18) entre la pièce centrale (12) et les pièces placées à l'extérieur (11 et 13) sont formées par des amincissements du matériau.

3. Paillasson selon une des revendications précédentes, **caractérisé en ce que** le profil de section transversale en forme d'ardillon de l'élément de fixation (15) est constitué d'une première section relativement courte (40) s'étendant de la surface supérieure (16) de la pièce placée à l'extérieur associée (11 ou 13) de l'élément de liaison (2) verticalement vers le haut, d'une deuxième section plus longue (41) disposée parallèlement à celle-ci et au dessus de celle-ci et qui s'étend dans un plan (43) décalé vers l'intérieur par rapport au plan (42) de la première section (40) et dont l'extrémité inférieure (44) est reliée à l'extrémité supérieure (45) de la première section (40) par une troisième section (46) s'étendant en angle vers le haut et constituant une butée, d'une quatrième section (47) qui s'étend de l'extrémité supérieure (48) de la deuxième section (41), en formant un crochet orienté vers l'extérieur et suivant un angle de 45°, vers le bas, ainsi que d'un bec de butée (49) orienté vers l'intérieur qui est réalisé à hauteur du tiers supérieur de la deuxième section (41) sur celle-ci, tandis que l'extrémité inférieure (50) de la quatrième section (47) et le bec de butée (49) orienté vers l'intérieur sont en engrènement avec des surfaces de butée (51 ou 52) disposées en correspondance de la rainure de contre-palier (10) associée des éléments profilés voisins (1) avec du jeu au mouvement.

4. Paillasson selon une des revendications 1 et 2, **caractérisé en ce que** le profil de section transversale en forme d'ardillon de l'élément de fixation (15) est composé d'une première section (31) s'étendant de la surface supérieure (16) de la pièce placée à l'extérieur (11 ou 13) de l'élément de liaison (2) verticalement vers le haut et qui présente dans le tiers inférieur un plus grand diamètre que la première section restante (31) ainsi qu'une nervure de butée (32) orientée vers l'intérieur, ainsi que d'une deuxième section (34) orientée vers l'extérieur à l'extrémité (33) de la première section (31) sous forme d'un ressort de butée comportant une première branche orientée horizontalement vers l'extérieur (35) et une deuxième branche orientée vers l'intérieur (37), le ressort de butée (35, 37) et la nervure de butée (32) s'engrenant sur la paroi intérieure (38) de la rainure de contre-palier (10) et la première branche (35) du ressort de butée (35, 37) étant associée avec du jeu à une surface de contre-palier horizontale (38) de la paroi intérieure (38) de la rainure de contre-palier (10).

5. Paillasson selon une des revendications précédentes, **caractérisé en ce que** l'élément de stabilisation (20) -vu en section transversale- est composé d'une première section (23) s'étendant verticalement vers le haut depuis la pièce centrale (12) de l'élément de liaison (2) et comprenant des nervures de renforcement (24) prévues à hauteur du troisième tiers qui dépassent respectivement du côté longitudinal associé (25) de la première section (23) de telle sorte qu'à chaque fois une même distance (26) par rapport à l'élément profilé voisin (1) est respectée, tandis que la surface (27) opposée à l'élément profilé (1) de chaque nervure de renforcement (26) s'étend vers le haut suivant une inclinaison orientée par rapport à la première section (23) de l'élément de stabilisation (20) et, en cas de pivotement des pièces placées à l'extérieur (11 et 13) de l'élément de liaison (2) vers le haut à raison de 15°, constitue une butée pour l'élément profilé voisin (1) et que de deuxièmes sections (29) prévues des deux côtés en symétrie miroir s'étendent depuis l'extrémité supérieure (28) de la première section (23), ces deuxièmes sections s'étendant contre l'élément profilé voisin respectif (1) et leurs arêtes longitudinales supérieures (21) étant disposées dans le plan (22) des surfaces supérieures (4) des éléments profilés (1) à distance de ces derniers.

6. Paillasson selon la revendication 5, **caractérisé en ce que** les deuxièmes sections (29) disposées en symétrie miroir de l'élément de stabilisation (20) sont formées de manière à ce que la surface supérieure (30) formée par celles-ci de l'élément de stabilisation (20) soit plane.

7. Paillasson selon la revendication 5, **caractérisé en ce que** les deuxièmes sections (29) disposées en symétrie miroir de l'élément de stabilisation (20) sont formées de manière à ce que la surface supérieure (30) formée par celles-ci de l'élément de stabilisation (20) soit concave.

8. Paillasson selon une des revendications précédentes, **caractérisé en ce que** les pièces placées à l'extérieur (11 et 13) et l'élément de stabilisation (20) de la pièce centrale (12) de l'élément de liaison (2) sont fabriqués en PVC dur et la base de la pièce centrale (12) de l'élément de liaison (2) est fabriquée en matière plastique molle (TPE).

9. Paillasson selon une des revendications précédentes, **caractérisé en ce que** les deuxièmes sections (29) disposées en symétrie miroir de l'élément de stabilisation (20) sont composées d'une matière plastique molle (TPE).

10. Paillasson selon une des revendications précédentes, **caractérisé en ce que** les éléments de liaison (2) sont fabriqués au mètre par procédé de moulage par injection et découpés en adaptant leur longueur à la longueur des éléments profilés (1).
